# EUROPÄISCHE PATENTSCHRIFT

(11) **EP 1 970 339 B1**
(45) Veröffentlichungstag und Bekanntmachung des Hinweises auf die Patenterteilung: **25.09.2013**
(21) Anmeldenummer: 08004582.6
(22) Anmeldetag: 12.03.2008
(51) Int. Cl.: B65H 45/28, B65H 37/04

(54) **Falzeinheit einer Rollendruckmaschine**
Folding unit of a roller printing press
Unité de pliage d'une presse à rotative à galets

(30) Priorität: 14.03.2007 DE 102007012945
(43) Veröffentlichungstag der Anmeldung: 17.09.2008
(73) Patentinhaber: manroland web systems GmbH, 86153 Augsburg (DE)
(72) Erfinder: Elschner, Jens, 08525 Plauen (DE); Stansch, Karsten, 08529 Plauen (DE)

(56) Entgegenhaltungen:
- EP-A- 1 681 258
- DE-B3- 10 259 655

## Beschreibung

Die Erfindung betrifft eine Falzeinheit einer Rollendruckmaschine nach dem Oberbegriff des Patentanspruchs 1.

Die DE 102 59 655 B3 offenbart eine Strangmischvorrichtung einer Druckmaschine, die zwischen einer Längsfalzeinrichtung und einer Querfalzeinrichtung einer Falzeinheit der Druckmaschine positioniert ist. Die Längsfalzeinrichtung der dort offenbarten Falzeinheit umfasst zwei Falztrichter, wobei im Bereich jedes Falztrichters in den jeweiligen Falztrichter als Strang einlaufende Bedruckstoffbahnen durch eine dem jeweiligen Falztrichter zugeordnete Längsschneideeinrichtung in Teilbahnen geschnitten werden. Jeden Falztrichter verlässt ein Strang aus Teilbahnen, wobei nach der DE 102 59 655 B3 ein Strang aus Teilbahnen, der einen der beiden Falztrichter verlässt, in zwei Teilstränge aus Teilbahnen aufgeteilt wird. Ein erster dieser beiden Teilstränge wird über einen Heftapparat geführt, ein anderer der beiden Teilstränge wird mit dem den anderen Falztrichter verlassenden Strang aus Teilbahnen vereinigt, ohne dass diese Teilbahnen in den Bereich eines Heftapparats gelangen. Die Falzeinheit der DE 102 59 655 B3 erfordert demnach zwei Falztrichter im Bereich der Längsfalzeinrichtung, wobei ein Strang aus Teilbahnen, der einen der beiden Falztrichter verlässt, in zwei Teilstränge aus Teilbahnen aufgeteilt werden kann. Eine solche Falzeinheit verfügt über den Nachteil einer beschränkten Flexibilität sowie über beschränkte Produktionsmöglichkeiten. Weiterhin ist dieselbe, da im Bereich der Längsfalzeinheit zwei Falztrichter benötigt werden, aufwendig und teuer.

Eine Falzeinheit mit den Merkmalen des Oberbegriffs des Patentanspruchs 1 ist aus der EP-A-1681258 bekannt.

Hiervon ausgehend liegt der vorliegenden Erfindung das Problem zugrunde, eine neuartige Falzeinheit einer Rollendruckmaschine zu schaffen.

Dieses Problem wird durch eine Falzeinheit einer Rollendruckmaschine gemäß Patentanspruch 1 gelöst

Mit der erfindungsgemäße Falzeinheit können Kosten reduziert und Flexibilität und Produktionsmöglichkeiten erhöht werden.

Die Teilstränge sind stromabwärts des oder jedes Heftapparats und stromaufwärts der Querfalzeinheit vereinigbar. Vorzugsweise ist mindestens zwei Teilsträngen jeweils ein Heftapparat zugeordnet.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine nicht erfindungsgemäße Falzeinheit einer Rollendruckmaschine;
- Fig. 2:: eine nicht erfindungsgemäße Falzeinheit einer Rollendruckmaschine;
- Fig. 3:: eine nicht erfindungsgemäße Falzeinheit einer Rollenrotationsdruckmaschine,
- Fig. 4:: eine erfindungsgemäße Falzeinheit einer Rollenrotationsdruckmaschine nach einem erste Ausführungsbeispiel;
- Fig. 5:: eine erfindungsgemäße Falzeinheit einer Rollenrotationsdruckmaschine nach einem zweiten Ausführungsbeispiel; und
- Fig. 6:: eine nicht erfindungsgemäße Falzeinheit einer Rollenrotationsdruckmaschine.

Die Falzeinheit der Fig. 1 umfasst eine Längsfalzeinrichtung 10 sowie eine Querfalzeinrichtung 11. Die Längsfalzeinrichtung 10 umfasst einen einzigen Falztrichter 12, wobei in den Falztrichter 12 ein Strang 13 aus mehreren stapelförmig übereinander abgelegten Bedruckstoffbahnen einläuft. Im Bereich des Falztrichters 12 wird der in den Falztrichter 12 einlaufende Strang aus Bedruckstoffbahnen durch eine dem Falztrichter 12 zugeordnete, nicht-dargestellte Längsschneideeinrichtung durch Längsschneiden in Teilbahnen getrennt, wobei den Falztrichter 12 ein Strang 14 aus Teilbahnen verlässt. Dann, wenn wie in Fig. 1 gezeigt, dem Falztrichter 12 eine Längsschneideeinrichtung zugeordnet ist, erfolgt das Längsschneiden aller Bedruckstoffbahnen des Strangs 13 auf dem Falztrichter 12. In diesem Fall umfasst dann, wenn der in den Falztrichter 12 einlaufende Strang 13 eine Anzahl m von Bedruckstoffbahnen, der den Falztrichter 12 verlassende Strang 14 eine Anzahl von 2xm Teilbahnen.

Alternativ ist es auch möglich, dass stromaufwärts des Falztrichters 12 mindestens einer Bedruckstoffbahn des Strangs 13 jeweils eine Längsscheideeinrichtung zugeordnet ist. In diesem Fall sind dann die Bedruckstoffbahnen des Strangs 13 individuell durch Längsschneiden trennbar, wobei vorgesehen sein kann, dass nur einige der Bedruckstoffbahnen durch Längsschneiden in Teilbahnen getrennt werden.

Die den Falztrichter 12 der Längsfalzeinrichtung 10 verlassenden Teilbahnen werden der Querfalzeinrichtung 11 zugeführt, wobei im Bereich der Querfalzeinrichtung 11 von den Teilbahnen durch Querschneiden Exemplare abgetrennt und in diese Exemplare Querfalze eingebracht werden. So umfasst gemäß Fig. 1 die Querfalzeinrichtung 11 einen Schneidmesserzylinder 15 um von den Teilbahnen Exemplare durch Querschneiden abzutrennen. Weiterhin umfasst die Querfalzeinrichtung 11 einen Falzmesserzylinder 16 sowie einen Falzklappenzylinder 17, um an den durch Querschneiden abgetrennten Exemplaren Querfalze auszubilden.

Der Strang 14, der den einzigen Falztrichter 12 der Längsfalzeinrichtung 10 verlässt wird, in Transportrichtung der Teilbahnen bzw. Bedruckstoffbahnen gesehen stromaufwärts der Querfalzeinrichtung 11 in mindestens drei Teilstränge aufgeteilt, wobei mindestens einem der Teilstränge ein Heftapparat zugeordnet ist.

In Fig. 1 wird der den Falztrichter 12 verlassende Strang 14 aus Teilbahnen in drei Teilstränge 18, 19 und 20 aufgeteilt, wobei jedem der Teilstränge 18, 19 und 20 jeweils ein Heftapparat 21 zugeordnet ist. Im Bereich der Heftapparate 21 werden die jeweiligen Teilstränge 18, 19 und 20 durch z. B. Drahtheften miteinander verbunden. Wie Fig. 1 entnommen werden kann, werden die Teilstränge 18, 19 und 20 nach dem Passieren der Heftapparate 21 stromaufwärts der Querfalzeinrichtung 11 wieder vereinigt.

Damit ergeben sich in der sogenannten Doppelproduktion drei ineinander liegende, geheftete Produkte. In der sogenannten Sammelproduktion ergeben sich bis zu sechs ineinander liegende, geheftete Produkte.

In der Strangführung der Teilstränge 18, 19 und 20 befinden sich Einrichtungen, um das Zusammenführen bzw. Vereinigen der Teilstränge 18, 19 und 20 registergerecht durchzuführen.

Die Anzahl der Teilbahnen je Teilstrang 18, 19 und 20 kann frei gewählt werden. So ist es z. B. möglich, dass jeder der Teilstränge 18, 19 und 20 die gleiche Anzahl von Teilbahnen aufweist. Ebenso ist es möglich, dass sich die Teilstränge 18, 19 und 20 hinsichtlich der Anzahl der Teilbahnen unterscheiden.

Fig. 2 unterscheidet sich von Fig. 1 dadurch, dass nicht jedem der Teilstränge 18, 19 und 20 ein Heftapparat 21 zugeordnet ist, sondern lediglich den beiden äußeren Teilsträngen 18 und 20 der drei Teilstränge.

Wie bereits ausgeführt, ist es möglich, dass die Bedruckstoffbahnen des Strangs 13 individuell durch Längsschneiden trennbar sind. So kann z. B. im Zusammenhang mit der Fig. 2 vorgesehen sein, dass lediglich die über die Heftapparate 21 laufenden, äußeren Teilsstränge 18, 20 durch Längsschneiden erzeugte Teilbahnen im Tabloid-Format umfassen, während hingegen der mittlere Teilsstrang 18 ungetrennte Bedruckstoffbahnen im Broadsheet-Format umfasst. Es ist im übrigen auch bei Fig. 3 bis 6 möglich, dass ein Teilstrang oder auch mehrere Teilstränge ungetrennte Bedruckstoffbahnen im Broadsheet-Format umfasst bzw. umfassen.

In Fig. 3 ist lediglich dem mittleren Teilstrang 19 der drei Teilstränge ein Heftapparat 21 zugeordnet.

In Fig. 1 bis 3 ist der den einzigen Falztrichter 12 verlassende Strang 14 in drei Teilstränge 18, 19 und 20 aus Teilbahnen aufteilbar. Fig. 4, 5 und 6 zeigen hingegen Ausführungsbeispiele, in welchen der den einzigen Falztrichter 12 der Längsfalzeinrichtung 10 verlassende Strang 14 in fünf Teilstränge 18, 19, 20, 22 und 23 aufteilbar ist.

Im Ausführungsbeispiel der Fig. 4 ist dabei den äußeren Teilsträngen 18 und 20 sowie dem mittleren Teilstrang 19 jeweils ein Heftapparat 21 zugeordnet. Im Ausführungsbeispiel der Fig. 5 hingegen ist den beiden Teilsträngen 22 und 23, die jeweils zwischen dem mittleren Teilstrang 19 und einem äußeren Teilstrang 18 bzw. 20 verlaufen, jeweils ein Heftapparat 21 zugeordnet. In der Fig. 6 ist dem mittleren Teilstrang 19, beiden äußeren Teilsträngen 18, 20 sowie dem zwischen den Teilsträngen 19, 20 verlaufenden Teilstrang 23 jeweils ein Heftapparat 21 zugeordnet.

### Bezugszeichenliste

- 10: Längsfalzeinrichtung
- 11: Querfalzeinrichtung
- 12: Falztrichter
- 13: Strang
- 14: Strang
- 15: Schneidmesserzylinder
- 16: Falzmesserzylinder
- 17: Falzklappenzylinder
- 18: Teilstrang
- 19: Teilstrang
- 20: Teilstrang
- 21: Heftapparat
- 22: Teilstrang
- 23: Teilstrang

## Patentansprüche

1. Falzeinheit einer Rollendruckmaschine, mit einer Längsfalzeinrichtung (10) und einer in Transportrichtung des Bedruckstoffs gesehen stromabwärts der Längsfalzeinrichtung (10) angeordneten Querfalzeinrichtung (11), wobei die Längsfalzeinrichtung (10) einen einzigen Falztrichter (12) aufweist, wobei in den Falztrichter (12) als Strang (13) einlaufende Bedruckstoffbahnen durch eine dem Falztrichter (12) zugeordnete Längsscheideeinrichtung oder durch mindestens eine, jeweils mindestens einer Bedruckstoffbahn des Strangs (13) zugeordnete Längsscheideeinrichtung durch Längsschneiden in Teilbahnen geschnitten werden, die den Falztrichter (12) als Strang (14) verlassen, wobei der den Falztrichter (12) verlassende Strang (14) stromabwärts des Falztrichters (12) und stromaufwärts der Querfalzeinrichtung (11) in Teilstränge (18, 19, 20, 22, 23) aufteilbar ist, und wobei mindestens einem der Teilstränge jeweils ein Heftapparat (21) zugeordnet ist, **dadurch gekennzeichnet, dass** der den Falztrichter (12) verlassende Strang (14) in fünf Teilstränge (18, 19, 20; 22, 23) aufteilbar ist, wobei ausschließlich dem mittleren Teilstrang (19) sowie den beiden äußeren Teilsträngen (18, 20) oder ausschließlich den beiden Teilsträngen (22, 23), die jeweils zwischen dem mittleren Teilstrang (19) und einem äußeren Teilstrang (18, 20) verlaufen, jeweils ein Heftapparat (21) zugeordnet ist

2. Falzeinheit nach Anspruch 1, **dadurch gekennzeichnet, dass** die Teilstränge (18, 19, 20, 22, 23) stromabwärts des oder jedes Heftapparats (21) und stromaufwärts der Querfalzeinrichtung (11) vereinigbar sind.

## Claims

1. A folder unit of a reel-fed printing press having a longitudinal folding device (10) and a transverse folding device (11) arranged seen in transport direction of the substrate material downstream of the longitudinal folding device (10), wherein the longitudinal folding device (10) comprises a single former (12), wherein substrate webs running into the former (12) as ribbon (13) are cut into part webs through a longitudinal cutting device assigned to the former (12) or through a longitudinal cutting device assigned in each case to at least one substrate web of the ribbon (13), which leave the former (12) as ribbon (14), wherein the ribbon (14) leaving the former (12) can be divided downstream of the former (12) and upstream of the transverse folding device (11) into part ribbons (18, 19, 20, 22, 23), and wherein at least one of the part ribbons in each case is assigned a stitcher (21), **characterized in that** the ribbon (14) leaving the former (12) can be divided into five part ribbons (18, 19, 20; 22, 23), wherein exclusively the middle part ribbon (19) and the two outer part ribbons (18, 20) or exclusively the two part ribbons (22, 23) running in each case between the middle part ribbon (19) and an outer part ribbon (18, 20), are assigned a stitcher (21) each.

2. The folding unit according to Claim 1, **characterized in that** the part ribbons (18, 19, 20, 22, 23) can be united downstream of the or each stitcher (21) and upstream of the transverse folding device (11).

## Revendications

1. Unité de pliage d'une machine d'impression à bobines comportant une installation de pliage longitudinal (10) et une installation de pliage transversal (11) en aval de l'installation de pliage longitudinal (10) selon le sens de défilement de la matière à imprimer,
unité de pliage dans laquelle :
- l'installation de pliage longitudinal (10) comporte un unique cône de pliage (12),
- la nappe de matière imprimée arrivant dans le cône de pliage (12) sous la forme d'une bande (13) est coupée longitudinalement en bandes élémentaires par une installation de coupe longitudinale associée au cône de pliage (12) ou par au moins une installation de coupe longitudinale associée à au moins une nappe de matière à imprimer de la bande (13), les bandes élémentaires quittant le cône de pliage (12) sous la forme d'une bande (14),
- la bande (14) sortant du cône de pliage (12) étant divisée en aval du cône de pliage (12) et en amont de l'installation de pliage transversal (11) en bandes élémentaires (18, 19, 20, 22, 23), et
- un appareil d'agrafage (21) est associé à au moins l'une des bandes élémentaires,
unité de pliage **caractérisée en ce que**
la bande (14) sortant du cône de pliage (12) est divisée en cinq bandes élémentaires (18, 19, 20, 22, 23),
- exclusivement, un appareil d'agrafage (21) est associé à la bande élémentaire (19) médiane ainsi qu'aux deux bandes élémentaires extérieures (18, 20) ou exclusivement aux deux bandes élémentaires (22, 23) qui se situent respectivement entre la bande élémentaire centrale (19) et une bande élémentaire extérieure (18, 20).

2. Unité de pliage selon la revendication 1,
**caractérisée en ce que**
les bandes élémentaires (18, 19, 20, 22, 23) sont réunies en aval de chaque appareil d'agrafage (21) et en amont de l'installation de pliage transversal (11).
